# FASCICULE DE BREVET EUROPEEN

(11) **EP 1 145 268 B1**
(45) Date de publication et mention de la délivrance du brevet: **11.05.2005**
(21) Numéro de dépôt: 99959496.3
(22) Date de dépôt: 17.12.1999
(51) Int. Cl.: H01J 25/34

(54) **TUBE A ONDES PROGRESSIVES MULTIBANDE DE LONGUEUR REDUITE CAPABLE DE FONCTIONNER A PUISSANCE ELEVEE**
HOCHLEISTUNGSFÄHIGES MEHRBAND-WANDELFELDROHR MIT REDUZIERTER LÄNGE
MULTIBAND TRAVELLING WAVE TUBE OF REDUCED LENGTH CAPABLE OF HIGH POWER FUNCTIONING

(30) Priorité: 23.12.1998 FR 9816358
(43) Date de publication de la demande: 17.10.2001
(73) Titulaire: THALES ELECTRON DEVICES S.A., 92366 Meudon La Foret Cedex (FR)
(72) Inventeur: KUNTZMANN, Jean-Claude, Thomson-CSF Prop. Intel., 94117 Arcueil Cedex (FR); HENRY, Dominique, Thomson-CSF Prop. Intell., 94117 Arcueil Cedex (FR)
(74) Mandataire: Guérin, Michel
(86) Numéro de dépôt international: PCT/FR1999/003190
(87) Numéro de publication internationale: WO 2000/039832

(56) Documents cités:
- EP-A- 0 401 065
- EP-A- 0 500 241
- US-A- 3 753 030
- US-A- 3 938 056

## Description

La présente invention est relative à un tube à ondes progressives multibande capable de fonctionner à puissance élevée. Ce tube destiné notamment à être utilisé dans des applications aéroportées ou spatiales, doit être relativement court.

Le développement des techniques et la maîtrise croissante des matériaux ont permis de mettre au point des tubes à ondes progressives destinés à fonctionner dans une très large bande de fréquences et qui sont relativement courts. Ces tubes sont connus sous la dénomination de mini-TOP. Ce sont des tubes à ondes progressives à ligne monobloc en hélice serrée. Au point de vue fréquences, on est arrivé à obtenir un rapport d'au moins trois entre la fréquence haute et la fréquence basse de la bande.

Au point de vue dimensions, ces tubes ne dépassent pas la trentaine de centimètres mais au point de vue puissance ils n'atteignent guère plus que quelques dizaines de watts.

On aurait pu penser extrapoler ces tubes pour augmenter leur puissance. Mais, pour un gain donné, l'obtention d'une puissance plus élevée entraîne une augmentation de la tension d'hélice et une augmentation de sa longueur. Or, il n'est pas question de diminuer le gain, de manière à obtenir la puissance requise sans augmenter la longueur de l'hélice. Cette voie ne conduit pas un tube à ondes progressives multibande, de longueur réduite, capable de fonctionner à puissance élevée.

L'objet de la présente invention est un tube à ondes progressives multibande dont la longueur est de l'ordre de celle du mini-TOP mais qui est capable de fonctionner à des puissances plus élevées tout en conservant un gain du même ordre.

Le tube à ondes progressives multibande selon l'invention est défini par la revendication 1.

A cet effet le tube à ondes progressives multibande selon l'invention comporte une ligne hyperfréquence parcourue par des électrons et dans laquelle est amplifié un signal. Cette ligne hyperfréquence comporte successivement un tronçon de ligne hyperfréquence d'entrée séparé d'une succession de tronçons de ligne hyperfréquence de sortie disjoints, chaque tronçon de sortie travaillant dans une des bandes de fonctionnement du tube.

Le tronçon d'entrée est relié, à une extrémité, à des moyens d'entrée du signal à amplifier et travaille dans une bande de fréquences englobant les bandes de fréquences de fonctionnement du tube. Il est destiné à préamplifier le signal à amplifier.

La succession de tronçons de sortie reçoit le signal préamplifié, chacun de ses tronçons de sortie étant destiné à l'amplifier, s'il est à une fréquence comprise dans sa bande de fréquences de travail et à le laisser passer pratiquement sans intervention, s'il est à une fréquence extérieure à sa bande de fréquences de travail, chacun des tronçons de sortie étant relié à une extrémité à des moyens de sortie du signal préamplifié qu'il a amplifié.

De préférence, les fréquences centrales des bandes de travail des tronçons de sortie décroissent avec leur éloignement du tronçon d'entrée.

En ce qui concerne la puissance du signal amplifié par un tronçon de sortie, elle augmente plus le tronçon de sortie est éloigné du tronçon d'entrée.

Les tronçons de ligne hyperfréquence sont en hélice, chaque hélice est maintenue dans un fourreau par des supports diélectriques, les différents fourreaux étant solidarisés les uns aux autres.

Pour pouvoir travailler dans une très large bande, le tronçon d'entrée comporte des moyens de correction de dispersion tels que des vannes

On donnera de préférence à l'hélice du premier tronçon de sortie sensiblement la même longueur et/ou le même diamètre intérieur qu'à l'hélice du tronçon d'entrée.

Le fil d'hélice du premier tronçon de sortie aura aussi de préférence la même section que celle du fil d'hélice du tronçon d'entrée.

Pour conserver dans le premier tronçon de sortie, le synchronisme acquis dans le tronçon d'entrée, entre la vitesse du faisceau d'électrons et la vitesse du signal, le pas de l'hélice du premier tronçon de sortie sera de préférence plus petit que celui de l'hélice du tronçon d'entrée.

De préférence, la longueur et/ou le pas et/ou le diamètre intérieur des hélices des tronçons de sortie augmenteront avec leur éloignement du tronçon d'entrée. Il en est de même pour la section du fil d'hélice.

Pour éviter l'apparition de phénomènes d'auto-oscillation, le tronçon d'entrée est doté d'une zone d'atténuation à l'extrémité opposée à celle reliée aux moyens d'entrée du signal à amplifier.

Dans ce but, chaque tronçon de sortie est doté d'une zone d'atténuation à l'extrémité opposée à celle reliée aux moyens de sortie du signal qu'il a amplifié.

D'autres avantages et caractéristiques de l'invention apparaîtront à la lecture de la description qui suit d'exemples de réalisation de tubes selon l'invention, description illustrée par les figures qui représentent :
- la figure 1 une coupe longitudinale schématisée d'un tube à ondes progressives selon l'invention ;
- la figure 2 une vue schématique éclatée d'un tube à ondes progressives à hélice serrée conforme à l'invention ;
- les figures 3a, 3b des coupes transversales de deux variantes du tronçon d'entrée ;
- les figures 3c, 3d respectivement la vitesse de phase normalisée et le gain en fonction de la fréquence du tronçon d'entrée de la figure 3a ;
- la figure 4a une coupe transversale du premier tronçon de sortie;
- les figures 4b, 4c respectivement la vitesse de phase normalisée et le gain en fonction de la fréquence du premier tronçon de sortie de la figure 4a ;
- la figure 5a une coupe transversale du dernier tronçon de sortie;
- les figures 5b, 5c respectivement la vitesse de phase normalisée et le gain en fonction de la fréquence du dernier tronçon de sortie de la figure 5a ;
- la figure 6 l'allure de la puissance d'un signal injecté dans le tube de la figure 2 et parcourant la ligne hyperfréquence en fonction de sa fréquence.

Sur ces figures, les échelles ne sont pas forcément respectées dans un souci de clarté.

La figure 1 schématise un tube à ondes progressives multibande selon l'invention.

De manière conventionnelle, il comporte successivement dans une enveloppe 5, un canon 1 pour produire un faisceau 2 d'électrons, un corps 3 dans lequel se produit une interaction entre le faisceau 2 d'électrons et un signal à amplifier, un collecteur 4 pour recueillir les électrons du faisceau 2 à leur sortie du corps 3.

Selon l'invention, le faisceau 2 d'électrons traverse entre l'entrée 6 et la sortie 7 du corps 3, une ligne hyperfréquence 8 formée de plusieurs tronçons h, h1..., hi,...hn de lignes hyperfréquences disjoints, disposés les uns à la suite des autres. Parmi ces tronçons, le premier tronçon traversé par le faisceau 2 est un tronçon h dit d'entrée, d'autres h1, hi, hn forment une succession de tronçons dits de sortie et leur nombre n est égal au nombre de bandes de fréquences B1, Bi, Bn dans lesquelles le tube est destiné à fonctionner, n étant un entier supérieur ou égal à deux. Chacun des tronçons de sortie h1,...hi, ...hn est destiné à travailler dans une des bandes de fonctionnement du tube respectivement B1..., Bi, ... Bn. Chaque bande de fréquences B1..., Bi, ... Bn est centrée sur une fréquence centrale respectivement F1, Fi, Fn. Chaque bande de fréquences est associée à un tronçon de sortie.

Le faisceau 2 d'électrons pénètre dans chacun des tronçons h, h1,...hi,....hn par une extrémité d'entrée ee et en sort par une extrémité de sortie es.

Le tronçon d'entrée h est destiné à fonctionner en tant que préamplificateur dans une très large bande B englobant toutes les bandes B1, Bi, Bn de fonctionnement du tube. L'extrémité d'entrée ee du tronçon h d'entrée est reliée à des moyens d'entrée E d'un signal à amplifier dans le tube. Son extrémité de sortie es avoisine l'extrémité d'entrée ee du premier tronçon de sortie h1.

Les fréquences centrales F1, Fi, Fn des bandes B1, Bi, Bn de travail des tronçons de sortie h1, hi, hn décroissent avec leur éloignement du tronçon d'entrée h. On a alors F1 > Fi > Fn.

Chaque tronçon de sortie h1, hi, hn de la succession est destiné à amplifier le signal préamplifié dans le tronçon d'entrée h, si le signal préamplifié est à une fréquence comprise dans sa bande de fréquences de travail B1, Bi, Bn. Les tronçons de sortie h1, hi, hn sont pratiquement sans action sur le signal préamplifié qui les parcourt et qui n'est pas à une fréquence comprise dans leur bande de fréquence de travail.

Chacune des extrémités de sortie es des tronçons de sortie h1, hi, hn est reliée à des moyens de sortie S1, Si, Sn du signal préamplifié le parcourant, si ce dernier a été amplifié dans le dit tronçon de sortie h1, hi, hn.

Le signal à amplifier, injecté à l'extrémité d'entrée ee du tronçon d'entrée h, le parcourt, y est préamplifié puis pénètre dans le premier tronçon h1 de sortie. Le signal préamplifié qui parcourt le premier tronçon de sortie h1 y est amplifié, si sa fréquence est comprise dans la bande B1, il est ensuite extrait par les moyens de sortie S1. Si la fréquence du signal préamplifié n'est pas dans la bande B1, le signal préamplifié parcourt le premier tronçon de sortie h1 pratiquement, sans couplage avec le faisceau d'électrons 2, et à l'extrémité de sortie es du premier tronçon h1, il pénètre dans le second tronçon h2 de sortie où il est amplifié, si sa fréquence est dans la bande B2, puis il est extrait. Si sa fréquence n'est pas dans la bande B2, il pénètre dans le troisième tronçon h3 de sortie et ainsi de suite de tronçon en tronçon jusqu'à ce qu'il soit amplifié dans le tronçon adéquat, puis extrait.

On suppose qu'un signal de fréquence F se propage dans le tronçon de sortie hi (i entier compris entre 1 et n - 2), s'il n'y est pas amplifié cela signifie que la fréquence F n'est pas incluse dans la bande Bi. Le signal de fréquence F n'est pas extrait à l'extrémité de sortie du tronçon hi de sortie et il pénètre alors dans le tronçon de sortie suivant hi + 1. Si sa fréquence F est dans la bande de fréquences Bi+1 associée au tronçon de sortie hi + 1, il est amplifié puis extrait à l'extrémité es dudit tronçon hi + 1. Si sa fréquence F est hors de la bande Bi + 1, il pénètre dans le tronçon suivant hi + 2 et ainsi de suite.

On va voir maintenant plus en détail un exemple de mode de réalisation d'un tube selon l'invention. On suppose qu'il s'agit d'un tube à ondes progressives bi-bande.

La figure 2 montre un tel tube vu de l'extérieur mais dont l'enveloppe 5 est partiellement ouverte de manière à laisser apparaître les différents tronçons de ligne hyperfréquence h, h1, h2 qui sont en hélice. Les autres éléments intérieurs à l'enveloppe tels que le canon, le focalisateur, le collecteur ne sont pas représentés dans un souci de clarté.

Les hélices 20, 21, 22 insérées chacune dans un fourreau 11, 11.1, 11.2 conducteur sont maintenues dans le fourreau 11, 11.1, 11.2 à l'aide de supports 12, 12.1, 12.2 isolants. On a prévu dans l'exemple trois supports 12, 12.1, 12.2 isolants par hélice (mais seul un est visible sur la figure 2) et ces derniers sont sensiblement de la longueur de l'hélice 20, 21, 22 qu'ils maintiennent. Les supports peuvent être de manière conventionnelle, en nitrure de bore, alumine ou oxyde de béryllium par exemple. Les hélices 20, 21, 22 sont sans contact les unes avec les autres. Les différents fourreaux 11, 11.1, 11.2 sont solidaires les uns des autres. Cette solidarisation est étanche.

L'extrémité d'entrée ee du tronçon h d'entrée est reliée à des moyens d'entrée E d'un signal à amplifier représentés sous la forme d'une ligne coaxiale.

Les deux tronçons de sortie h1, h2 travaillent respectivement dans la bande B1, B2, de fréquence centrale respective F1, F2. La fréquence F1 est supérieure à la fréquence F2. L'extrémité de sortie es du tronçon h1 est reliée à des moyens de sortie S1 du signal préamplifié s'il a été amplifié par ledit tronçon h1. Les moyens de sortie S1 sont représentés par un guide d'onde ce qui est classique à haute fréquence. L'extrémité de sortie es du tronçon h2 est reliée à des moyens de sortie S2 du signal qui a été amplifié par le tronçon h2. Dans l'exemple il s'agit d'une ligne coaxiale. Il est bien entendu que chacun des moyens d'entrée et de sortie pourrait être de nature différente. Le tronçon h est destiné à travailler dans une très large bande B englobant les deux bandes B1 et B2.

On va voir de manière plus précise les caractéristiques de chacun des tronçons de ligne h, h1, h2.

Afin que le tronçon d'entrée h puisse travailler dans la très large bande B, tout en imposant que la vitesse de phase normalisée du signal devant être préamplifié reste sensiblement constante quelle que soit la fréquence, le tronçon d'entrée h comporte des moyens de correction de dispersion 13 tels que des vannes par exemple. Sur la figure 3a, les vannes 13 sont distinctes des supports 12, ce sont des conducteurs s'étendant longitudinalement le long de l'hélice 20 et qui se projettent depuis le fourreau 11 vers l'hélice 20. Ces vannes 13 sont séparées de l'hélice 20 par un espace 14. Elles sont placées entre les supports 12.

Un autre type de vannes peut être employé comme l'illustre la figure 3b. Ces vannes intégrées aux supports diélectriques sont décrites dans le brevet européen EP-B- 0 401 065. L'hélice est maintenue par les supports diélectriques 120 qui sont à leur tour supportés par des éléments conducteurs 130 en saillie par rapport à la paroi intérieure du fourreau 11 vers l'hélice 20. Cette configuration a pour avantage de moins obstruer l'intérieur du fourreau ce qui permet de réduire le temps nécessaire au pompage et d'améliorer qualitativement le vide.

On peut espérer obtenir un rapport compris entre 2 et 4 entre la fréquence centrale F2 la plus basse et la fréquence centrale la plus haute F1.

Les figures 3a et 3b montrent des coupes transversales de tronçon d'entrée h. Le diamètre intérieur d de l'hélice 20 est relativement petit pour que le tronçon h puisse travailler en préamplificateur dans la bande B englobant toutes les bandes de fonctionnement du tube. Ce diamètre dépend de la bande des fréquences à amplifier.

La figure 3c est un diagramme de la vitesse de phase normalisée c/vϕ du signal se propageant dans le tronçon d'entrée h en fonction de la fréquence F. On suppose dans l'exemple décrit que le tube est destiné à fonctionner dans deux bandes B1, B2 centrées respectivement autour de la fréquence F0 et de la fréquence 3F0. La vitesse de phase c/vϕ normalisée est le rapport de la vitesse de phase vϕ sur la vitesse de la lumière c. La courbe en trait plein est obtenue dans le tronçon d'entrée h avec vannes 13 distinctes des supports 12 et la courbe en pointillés est celle que l'on obtiendrait en l'absence des vannes 13.

La figure 3d est le gain G du tronçon d'entrée h en fonction de la fréquence F. Le gain maximum Gmax est obtenu dans la partie médiane de la courbe, c'est-à-dire pour une fréquence médiane, les fréquences F0 et 3F0 sont situées de part et d'autre de la fréquence médiane. Dans les bandes B1, B2 de fonctionnement, le gain est inférieur d'environ 4 à 5 dB par rapport au gain maximum.

Le premier tronçon de sortie h1 est celui qui travaille en amplification à la fréquence la plus élevée, ici 3F0. Sa bande B1 de fonctionnement est plus étroite que la bande B et le tronçon h1 ne nécessite pas de moyens de correction de dispersion.

La figure 4a montre en coupe transversale le premier tronçon h1 de sortie avec les supports diélectriques 12.1. Son hélice 21 peut être réalisée pour simplifier avec le même fil que l'hélice 20 du tronçon d'entrée h si la puissance désirée en sortie es du premier tronçon de sortie n'est pas trop élevée. Elle possédera sensiblement le même diamètre intérieur d1 que celui d de l'hélice 20 du tronçon d'entrée h puisque ce premier tronçon h1 de sortie est associé à la bande B1 dont la fréquence centrale 3F0 est la plus élevée.

Par contre son pas p1 pourra être plus petit que celui p de l'hélice 20 du tronçon h d'entrée pour conserver le synchronisme entre la vitesse du faisceau d'électrons et la vitesse du signal qui la parcourt, synchronisme acquis dans le tronçon h d'entrée.

La longueur I1 de l'hélice 21 est liée au gain nécessaire pour obtenir la puissance désirée à la fréquence 3F0. Il est souhaitable que le gain du premier tronçon h1 de sortie soit supérieur à celui du tronçon h d'entrée. Toutefois, la longueur I1 de l'hélice du premier tronçon de sortie h1 peut être du même ordre que celle de l'hélice 20 du tronçon d'entrée h, car le gain par unité de longueur d'une ligne en hélice sans moyens de correction de dispersion est plus grand que celui d'une ligne en hélice avec moyens de correction de dispersion.

On peut espérer atteindre pour une fréquence de plusieurs dizaines de gigahertz une puissance de sortie de l'ordre de la centaine de watt.

La figure 4b montre l'allure de la vitesse de phase normalisée en fonction de la fréquence pour ce premier tronçon h1 de sortie tandis que la figure 4c montre l'allure du gain en fonction de la fréquence. Le gain est maximum pour la fréquence centrale 3F0.

La figure 5a montre une coupe transversale du tronçon h2 de sortie suivant qui ici est le dernier. Il est associé à la bande B2 de fréquence centrale F0 la plus basse.

Ce second tronçon de sortie h2 ne nécessite pas non plus de moyens de correction de dispersion puisque la bande B2 est plus étroite que la bande B. Il en serait de même pour tous les autres tronçons de sortie.

Le diamètre intérieur d2 de son hélice 22 est plus grand que celui de l'hélice 21 du tronçon h1 de sortie qui le précède. Le diamètre intérieur de l'hélice varie de matière sensiblement inversement proportionnelle à la fréquence de fonctionnement pour que le paramètre d'amplification reste constant. Le rapport des deux diamètres d1, d2 est environ le même que celui des fréquences 3F0, F0 centrales correspondantes. Plus généralement le diamètre intérieur des hélices des tronçons de sortie h1, h2 augmente avec leur éloignement du tronçon d'entrée h. Avec une telle configuration, le diamètre du faisceau d'électrons augmente plus on se rapproche du collecteur. La focalisation du faisceau se fait donc en conséquence de manière classique pour un homme du métier.

Les supports 12.2 qui maintiennent l'hélice 22 sont adaptés au diamètre de l'hélice et à celui du tronçon 11.2 de fourreau. Les différents tronçons 11, 11.1, 11.2 de fourreau peuvent ne pas avoir le même diamètre.

Le pas p2 de l'hélice 22 du second tronçon h2 de sortie est supérieur à celui p1 du tronçon h1 de sortie qui le précède, toujours dans l'optique de conserver le synchronisme entre la vitesse du faisceau d'électrons et la vitesse du signal qui parcourt l'hélice 22. Plus généralement le pas des hélices des tronçons de sortie augmente avec leur éloignement du tronçon d'entrée.

On suppose que le signal produit par le tronçon de sortie h2 a une puissance supérieure à celle du signal produit par le tronçon h1 de sortie qui le précède, ce qui conduit à donner au fil de l'hélice 22 une section plus grande que celle du fil de l'hélice 21. On peut atteindre en sortie du tronçon h2 de sortie des puissances trois à quatre fois supérieures à celles obtenues en sortie du tronçon h1 de sortie. En généralisant, la section du fil des hélices des tronçons de sortie augmentera avec leur éloignement du tronçon d'entrée.

La longueur I2 de l'hélice 22 est liée au gain nécessaire pour obtenir la puissance désirée à la fréquence F0. On donnera au tronçon h2 une longueur 12 supérieure à celle I1 du tronçon h1 de sortie qui le précède car la fréquence à laquelle il travaille est plus basse. Plus généralement dans la succession, la longueur des l'hélices des tronçons de sortie augmente avec leur éloignement du tronçon d'entrée.

Avec une longueur I2 supérieure de quelques centimètres par rapport à la longueur I, on peut espérer atteindre, pour une fréquence de l'ordre de la dizaine de gigahertz, une puissance de sortie de plusieurs centaines de watts.

La figure 5b montre d'allure de la vitesse de phase normalisée en fonction de la fréquence pour ce second tronçon de sortie h2 tandis que la figure 5c montre l'allure de son gain en fonction de la fréquence. Le gain est maximum pour la fréquence centrale F0.

De manière conventionnelle, pour éviter des phénomènes d'auto-oscillation dans le tube, on prévoit au niveau des tronçons h, h1, h2 de ligne hyperfréquence une zone d'atténuation 30, 31, 32. Plus précisément, ces zones d'atténuation recouvrent les supports 12, 12.1, 12.2 des hélices 20, 21, 22. Ces zones d'atténuation peuvent être réalisées par un dépôt de carbone par exemple. Ces zones d'atténuation sont situées respectivement la première 30 à proximité de l'extrémité de sortie es du tronçon d'entrée h et les autres 31, 32 à proximité de l'extrémité d'entrée ee des tronçons de sortie respectifs h1, h2. La zone d'atténuation 31 du premier tronçon h1 de sortie a environ la même longueur que celle du tronçon d'entrée h. En revanche la zone d'atténuation 32 d'un autre tronçon de sortie h2 est plus longue que celle 31 du tronçon de sortie h1 qui le précède.

La figure 6 montre l'allure de la puissance P (exprimée en dBm) d'un signal injecté avec une amplitude Pe dans le tube de la figure 2 et qui parcourt la ligne hyperfréquence jusqu'à son extraction, soit au niveau des moyens de sortie S1, soit au niveau des moyens de sortie S2.

Le signal extrait au niveau des moyens de sortie S1 a une puissance d'amplitude P1 et est à la fréquence 3F0. Le signal extrait au niveau des moyens de sortie S2 a une puissance P2 et est à une fréquence F0. L'amplitude P2 est environ trois fois plus grande que l'amplitude P1.

On remarque que les puissances chutent fortement au niveau des zones d'atténuation 30, 31, 32 qui sont symbolisées par des triangles. Dans chaque tronçon de sortie, le signal qui y est amplifié a son amplitude qui croit fortement dès qu'il se propage au delà de la zone d'atténuation 31, 32 correspondante.

## Revendications

1. Tube à ondes progressives apte à fonctionner en amplificateur dans plusieurs bandes de fréquences (B1, Si, Bn), comportant une ligne hyperfréquence (8) parcourue par des électrons et dans laquelle est amplifié un signal, **caractérisé en ce que** la ligne hyperfréquence (8) comporte successivement un tronçon de ligne hyperfréquence d'entrée (h) séparé d'une succession de tronçons de ligne hyperfréquence de sortie (h1, hi, hn) disjoints, chaque tronçon de sortie (h1, hi hn) ayant une bande de travail respective (B1, Bi, Bn) correspondant à une des bandes de fonctionnement du tube, bande dans laquelle Il se comporte en amplificateur,
- le tronçon d'entrée (h), relié à une extrémité (ee) à des moyens d'entrée (E) du signal à amplifier, et ayant une bande de fréquences de travail (B) englobant les bandes de fréquence (B1, Bi, Bn) de fonctionnement du tube, pour préamplifier le signal à amplifier,
- la succession de tronçons de sortie (h1, hi, hn) recevant le signal préamplifié, et étant apte à laisser passer pratiquement sans action vers un tronçon suivant les fréquences situées hors de sa bande de travail respective, chacun des tronçons de sortie (h1, hi, hn) étant relié par une extrémité de sortie (es) à des moyens de sortie (S, Si, Sn) de signal amplifié.

2. Tube à ondes progressives selon la revendication 1, **caractérisé en ce que** les tronçons de sortie sont disposés dans l'ordre correspondant aux bandes de fréquence de travail, les tronçons les plus éloignés du tronçon d'entrée ayant une fréquence centrale de leur bande de fonctionnement plus faible que les tronçons les plus proches.

3. Tube à ondes progressives selon l'une des revendications 1 ou 2, **caractérisé en ce que** les tronçons de sortie sont disposés dans l'ordre correspondant à leur gain en puissance, les tronçons ayant le plus grand gain étant plus éloignés du tronçon d'entrée.

4. Tube à ondes progressives seion l'une des revendications 1 à 3, **caractérisé en ce que** les tronçons d'entrée (h) et de sortie (h1, h2) sont en hélice, chaque hélice (20, 21, 22) étant maintenue dans un fourreau (11, 11.1, 11.2) conducteur par des supports diélectriques (12, 12.1, 12.2), les tronçons (11, 11.1, 11.2) étant solidaires les uns des autres.

5. Tube à ondes progressives selon la revendication 4, **caractérisé en ce que** le tronçon d'entrée (h) comporte des moyens (13) de correction de dispersion.

6. Tube à ondes progressives selon la revendication 5, **caractérisé en ce que** les moyens (13) de correction de dispersion sont des vannes.

7. Tube à ondes progressives selon l'une des revendications 4 à 5, **caractérisé en ce que** la longueur (I1) et/ou le diamètre (d1) intérieur de l'hélice (21) du premier tronçon de sortie (h1) sont sensiblement les mêmes que ceux de l'hélice (20) du tronçon d'entrée.

8. Tube à ondes progressives selon l'une des revendications 4 à 7, **caractérisé en ce que** le pas (p1) de l'hélice du premier tronçon de sortie (h1) est plus petit que le pas (p) de l'hélice du tronçon d'entrée (h).

9. Tube à ondes progressives selon l'une des revendications 4 à 8, **caractérisé en ce que** la section du fil d'hélice du premier tronçon de sortie (h1) est sensiblement la même que celle du fil d'hélice du tronçon d'entrée (h).

10. Tube à ondes progressives selon l'une des revendications 4 à 9, **caractérisé en ce que** la longueur et/ou le pas des hélices (22) des tronçons de sortie (h1, h2) augmentent avec leur éloignement du tronçon d'entrée (h).

11. Tube à ondes progressives selon l'une des revendications 4 à 10, **caractérisé en ce que** le diamètre intérieur des hélices des tronçons de sortie (h1, h2) augmente avec leur éloignement du tronçon d'entrée (h).

12. Tube à ondes progressives selon l'une des revendications 4 à 11, **caractérisé en ce que** la section du fil d'hélice ces tronçons de sortie (h1, h2) augmente avec leur éloignement du tronçon d'entrée (h).

13. Tube à ondes progressives selon l'une des revendications 1 à 12, **caractérisé en ce que** le tronçon d'entrée (h) est doté d'une zone d'atténuation (30) à l'extrémité opposée à celle reliée aux moyens d'entrée (E) du signal à amplifier.

14. Tube à ondes progressives selon l'une des revendications 1 à 13, caractérisé en ce chaque tronçon de sortie (h1, h2) est doté d'une zone d'atténuation (31, 32) à l'extrémité opposée à celle reliée aux moyens de sortie (S1, S2) du signal qu'il a amplifié.

## Patentansprüche

1. Wanderfeldröhre, die in mehreren Frequenzbändern (B1, Bi, Bn) als Verstärker arbeiten kann, mit einer von Elektronen durchströmten Höchstfrequenzleitung (8), in der ein Signal verstärkt wird, **dadurch gekennzeichnet, dass** die Höchstfrequenzleitung (8) nacheinander einen Höchstfrequenzleitungs-Eingangsabschnitt (h) aufweist, der von einer Folge von gesonderten Höchstfrequenzleitungs-Ausgangsabschnitten (h1, hi, hn) getrennt ist, wobei jeder Ausgangsabschnitt (h1, hi, hn) ein eigenes Arbeitsband (B1, Bi, Bn) aufweist, das einem der Betriebsbänder der Röhre entspricht und in dem er als Verstärker wirkt,
- wobei der Eingangsabschnitt (h) an einem Ende (ee) mit Eingangsmitteln (E) des zu verstärkenden Signals verbunden ist und ein die Betriebsfrequenzbänder der Röhre (B1, Bi, Bn) einschließendes Arbeitsfrequenzband (B) aufweist, um das zu verstärkende Signal vorzuverstärken,
- wobei die Folge von Ausgangsabschnitten (hl, hi, hn) das vorverstärkte Signal empfängt und in der Lage ist, die Frequenzen, die sich außerhalb ihres eigenen Arbeitsbands befinden, praktisch ohne Einwirkung zum folgenden Abschnitt durchzulassen, wobei jeder der Ausgangsabschnitte (h1, hi, hn) über ein Ausgangsende (es) mit Ausgangsmitteln (S1, Si, Sn) des verstärkten Signals verbunden ist.

2. Wanderfeldröhre nach Anspruch 1, **dadurch gekennzeichnet, dass** die Ausgangsabschnitte in der den Arbeitsfrequenzbändern entsprechenden Reihenfolge angeordnet sind, wobei die am weitesten vom Eingangsabschnitt entfernten Abschnitte eine Mittenfrequenz ihres Betriebsbands aufweisen, die geringer ist als die der näher liegenden Abschnitte.

3. Wanderfeldröhre nach einem der Ansprüche 1 oder 2, **dadurch gekennzeichnet, dass** die Ausgangsabschnitte in der ihrer Leistungsverstärkung entsprechenden Reihenfolge angeordnet sind, wobei die Abschnitte mit der größten Verstärkung am weitesten vom Eingangsabschnitt entfernt sind.

4. Wanderfeldröhre nach einem der Ansprüche 1 bis 3, **dadurch gekennzeichnet, dass** die Eingangsabschnitte (h) und Ausgangsabschnitte (h1, h2) schraubenförmig sind, wobei jede Schraubenlinie (20, 21, 22) in einer leitenden Hülle (11, 11.1, 11.2) von dielektrischen Trägern (12, 12.1, 12.2) gehalten wird, wobei die Hüllen (11, 11.1, 11.2) fest miteinander verbunden sind.

5. Wanderfeldröhre nach Anspruch 4, **dadurch gekennzeichnet, dass** der Eingangsabschnitt (h) Mittel (13) zur Dispersionskorrektur aufweist.

6. Wanderfeldröhre nach Anspruch 5, **dadurch gekennzeichnet, dass** die Mittel (13) zur Dispersionskorrektur Schieber sind.

7. Wanderfeldröhre nach einem der Ansprüche 4 bis 5, **dadurch gekennzeichnet, dass** die Länge (11) und/oder der Innendurchmesser (d1) der Schraubenlinie (21) des ersten Ausgangsabschnitts (h1) im Wesentlichen gleich denen der Schraubenlinie (20) des Eingangsabschnitts sind.

8. Wanderfeldröhre nach einem der Ansprüche 4 bis 7, **dadurch gekennzeichnet, dass** die Ganghöhe (p1) der Schraubenlinie des ersten Ausgangsabschnitts (h1) kleiner ist als die Ganghöhe (p) der Schraubenlinie des Eingangsabschnitts (h).

9. Wanderfeldröhre nach einem der Ansprüche 4 bis 8, **dadurch gekennzeichnet, dass** der Querschnitt des Schraubendrahts des ersten Ausgangsabschnitts (h1) im Wesentlichen gleich dem des Schraubendrahts des Eingangsabschnitts (h) ist.

10. Wanderfeldröhre nach einem der Ansprüche 4 bis 9, **dadurch gekennzeichnet, dass** die Länge und/oder die Ganghöhe der Schraubenlinien (22) der Ausgangsabschnitte (h1, h2) mit ihrer Entfernung vom Eingangsabschnitt (h) zunehmen.

11. Wanderfeldröhre nach einem der Ansprüche 4 bis 10, **dadurch gekennzeichnet, dass** der Innendurchmesser der Schraubenlinien der Ausgangsabschnitte (h1, h2) mit ihrer Entfernung vom Eingangsabschnitt (h) zunimmt.

12. Wanderfeldröhre nach einem der Ansprüche 4 bis 11, **dadurch gekennzeichnet, dass** der Querschnitt des Schraubendrahts der Ausgangsabschnitte (h1, h2) mit ihrer Entfernung vom Eingangsabschnitt (h) zunimmt.

13. Wanderfeldröhre nach einem der Ansprüche 1 bis 12, **dadurch gekennzeichnet, dass** der Eingangsabschnitt (h) an dem Ende mit einer Dämpfungszone (30) versehen ist, das entgegengesetzt zu dem mit den Eingangsmitteln (E) des zu verstärkenden Signals verbundenen Ende liegt.

14. Wanderfeldröhre nach einem der Ansprüche 1 bis 13, **dadurch gekennzeichnet, dass** jeder Ausgangsabschnitt (h1, h2) an dem Ende mit einer Dämpfungszone (31, 32) versehen ist, das entgegengesetzt zu dem Ende liegt, das mit den Ausgangsmitteln (S1, S2) des von ihm verstärkten Signals verbunden ist.

## Claims

1. Travelling wave tube capable of operating as an amplifier in several frequency bands (B₁...Bᵢ...Bₙ), comprising a microwave line (8) along which electrons travel and in which a signal is amplified, **characterized in that** microwave line (8) comprises, in succession, a microwave line input section (h) separated from a succession of gapped microwave line output sections (h₁...hᵢ...hₙ), each output section (h₁...hᵢ...hₙ) having a respective working band (B₁...Bᵢ...Bₙ) corresponding to one of the operating bands of the tube, in which band it behaves as an amplifier,
- the input section (h) being connected at one end (eᵢₙ) to input means (I) for injecting the signal to be amplified and having a working frequency band (B) encompassing the operating frequency bands (B₁...Bᵢ...Bₙ) of the tube, in order to preamplify the signal to be amplified,
- the succession of output sections (h₁...hᵢ...hₙ) receiving the preamplified signal and being capable of letting the frequencies lying outside its respective working band pass, virtually without any action, to a following section, each of the output sections (h₁...hᵢ...hₙ) being connected by an output end (eₒᵤₜ) to output means (O₁...Oᵢ...Oₙ) for extracting the amplified signal.

2. Travelling wave tube according to Claim 1, **characterized in that** the output sections are placed in the order corresponding to the working frequency bands, the sections furthest from the input section having a central frequency of their operating band which is lower than the closest sections.

3. Travelling wave tube according to either of Claims 1 and 2, **characterized in that** the output sections are placed in the order corresponding to their power gain, the sections having the highest gain being the furthest from the input section.

4. Travelling wave tube according to one of Claims 1 to 3, **characterized in that** the input section (h) and output sections (h₁...h₂) are in the form of helices, each helix (20, 21, 22) being held in place in a conducting sheath (11, 11.1, 11.2) by dielectric supports (12, 12.1, 12.2), the sections (11, 11.1, 11.2) being joined together.

5. Travelling wave tube according to Claim 4, **characterized in that** the input section (h) includes dispersion-correcting means (13).

6. Travelling wave tube according to Claim 5, **characterized in that** the dispersion-correcting means (13) are gates.

7. Travelling wave tube according to either of Claims 4 and 5, **characterized in that** the length (l₁) and/or the internal diameter (d₁) of the helix (21) of the first output section (h₁) are substantially the same as those of the helix (20) of the input section.

8. Travelling wave tube according to one of Claims 4 to 7, **characterized in that** the pitch (p₁) of the helix of the first output section (h₁) is smaller than the pitch (p) of the helix of the input section (h).

9. Travelling wave tube according to one of Claims 4 to 8, **characterized in that** the cross section of the helical wire of the first output section (h₁) is substantially the same as that of the helical wire of the input section (h).

10. Travelling wave tube according to one of Claims 4 to 9, **characterized in that** the length and/or the pitch of the helices (22) of the output sections (h₁, h₂) increase with their distance from the input section (h).

11. Travelling wave tube according to one of Claims 4 to 10, **characterized in that** the internal diameter of the helices of the output sections (h₁, h₂) increases with their distance from the input section (h).

12. Travelling wave tube according to one of Claims 4 to 11, **characterized in that** the cross section of the helical wire of the output sections (h₁, h₂) increases with their distance from the input section (h).

13. Travelling wave tube according to one of Claims 1 to 12, **characterized in that** the input section (h) is provided with an attenuation region (30) at the opposite end to that connected to the input means (I) for injecting the signal to be amplified.

14. Travelling wave tube according to one of Claims 1 to 13, **characterized in that** each output section (h₁, h₂) is provided with an attenuation region (31, 32) at the opposite end to that connected to the output means (O₁, O₂) for extracting the signal that it has amplified.
